# FASCICULE DE BREVET EUROPEEN

(11) **EP 2 602 409 B1**
(45) Date de publication et mention de la délivrance du brevet: **01.03.2017**
(21) Numéro de dépôt: 12194947.3
(22) Date de dépôt: 30.11.2012
(51) Int. Cl.: E05B 79/12, E05B 79/20, E05B 79/10, E05B 17/04

(54) **Ensemble verrou-serrure comportant un organe de liaison**
Anordnung eines Schlosses und eines Schliesszylinders mit einem Verbindungselement
Assembly of a lock cylinder and a lock comprising a connecting member

(30) Priorité: 06.12.2011 FR 1103723
(43) Date de publication de la demande: 12.06.2013
(73) Titulaire: U-Shin France, 94000 Créteil (FR)
(72) Inventeur: Della Fiorentina, Alix, 58000 NEVERS (FR); Poggi, Patrice, 58000 NEVERS (FR); Pichelin, Nicolas, 58000 Nevers (FR)
(74) Mandataire: Gaillarde, Frédéric F. Ch.

(56) Documents cités:
- EP-A2- 1 452 361
- DE-A1- 10 250 225
- DE-C- 395 808
- FR-A1- 2 696 493
- FR-A1- 2 798 693
- GB-A- 2 164 697

## Description

La présente invention concerne un ensemble verrou-serrure notamment pour un ouvrant de véhicule automobile, telle qu'une portière, un hayon, une lunette de hayon ou le coffre d'un véhicule automobile.

Un véhicule est généralement équipé d'une serrure et d'un verrou montés dans la porte du véhicule. Le verrou permet le verrouillage et le déverrouillage de la porte au moyen d'une clé et la serrure permet la condamnation/décondamnation de la porte. Plus précisément, le verrou comporte un rotor, déplaçable en rotation par la clé et solidaire d'une biellette appelée batteuse. Le document GB 2 164 697 décrit un exemple de verrou relié à un élément de transmission. La « batteuse menée » entraîne un élément de transmission, tel qu'une tringle ou un câble, pour actionner un mécanisme de la serrure. La serrure peut également comporter en entrée une deuxième batteuse, appelée « batteuse menant », entraînée par l'élément de transmission, et qui actionne un élément à l'entrée de la serrure pour la condamnation/décondamnation de la porte.

Le débattement angulaire de la clé et le couple qui lui est appliqué pour l'actionner se retrouvent ensuite au niveau des éléments participant à la transmission de mouvement jusqu'à l'entrée de la serrure.

Par « débattement angulaire », on entend ici l'angle de rotation formé entre la position initiale d'une pièce mobile en rotation et la position finale après que ladite pièce a effectué la rotation.

Dans certains modèles de véhicule, ce couple est trop important lorsqu'il est appliqué par exemple sur des câbles utilisés en poussée (dits « Push-Pull » ou « Pull-Pull » en anglais), sensiblement moins résistants que d'autres types d'éléments de transmission tels qu'une tringle. Par ailleurs, certains modèles de véhicule peuvent nécessiter des débattements importants au niveau de la serrure tels que de l'ordre de +/-70°. Le débattement angulaire de la clé ne permet pas forcément de réaliser toute la course angulaire demandée à la serrure.

A cet effet, l'invention a pour objet un ensemble verrou-serrure de véhicule selon la revendication 1.

Selon une ou plusieurs caractéristiques de l'ensemble de verrou-serrure,
- l'organe de liaison comporte un support de guide interposé entre l'axe et la couronne, ledit support de guide comportant un orifice central pour le passage de l'axe et un ergot excentré pour le pignon satellite, la couronne présentant une face latérale pleine dans laquelle une lumière est ménagée pour le passage de l'ergot sur la course angulaire du pignon satellite dans la denture périphérique interne, le pignon satellite étant en liaison pivot avec l'ergot de sorte que le pivotement du pignon satellite soit guidé par l'ergot,
- la roue dentée est en liaison pivot avec l'axe de sorte que le pivotement de la roue dentée soit guidé par l'axe,
- l'axe est menant, la batteuse est menée et le mécanisme adaptateur de course est configuré pour être entraîné en pivotement par ledit axe menant et pour entraîner ladite batteuse menée en augmentant le débattement angulaire de la batteuse menée par rapport au débattement angulaire de l'axe menant,
- l'axe est mené, la batteuse est menante et le mécanisme adaptateur de course est configuré pour être entraîné en pivotement par ladite batteuse menant et pour entraîner ledit axe mené en réduisant le débattement angulaire de la batteuse menant par rapport au débattement angulaire de l'axe mené,
- le rayon de la denture R1 du pignon satellite, le rayon de la denture R2 de la roue dentée et le rayon R3 de la couronne satisfont la relation : R3 > R2 et R3> R1,
- le rayon R3 de la couronne est sensiblement égal à 2*R1 +R2, avec R1, le rayon de la denture du pignon satellite et R2, le rayon de la denture de la roue dentée.

En disposant un organe de liaison en sortie de verrou, on peut augmenter le débattement angulaire de la batteuse menée par rapport à la course angulaire de l'axe menant grâce à un mécanisme adaptateur de course intégré, c'est-à-dire présentant un encombrement limité, sensiblement équivalent à l'encombrement d'une batteuse seule classique qui serait directement solidaire de l'axe menant.

Par exemple, avec un mécanisme adaptateur de course de coefficient deux, on peut conserver un débattement de l'ordre de +/-35° au niveau de la clé et réaliser un débattement de l'ordre de +/-70° sur la batteuse menée en sortie de verrou.

De plus, le couple transmis est diminué dans les mêmes proportions, ce qui permet de réduire les efforts résultants sur l'élément de transmission. Il peut donc être possible d'utiliser des câbles de type « Push-Pull » ou « Pull-Pull » fonctionnant en traction et en poussée, qui peuvent être plus fragiles en poussée, sans modifier le couple fourni sur la clé par l'utilisateur.

Egalement, en disposant un organe de liaison en entrée de serrure, on peut réduire le débattement angulaire de l'axe mené par rapport à la course angulaire de la batteuse menant. Par ailleurs, le couple transmis est augmenté dans les mêmes proportions entre la batteuse menant et l'axe mené.

Enfin, en disposant deux organes de liaison, un premier en sortie du verrou et un deuxième en entrée de serrure, et en choisissant judicieusement les rapports des adaptateurs de course, il est possible de modifier les débattements angulaires et les couples exercés d'une part en entrée de serrure et d'autre part en sortie de verrou.

Par exemple, en choisissant deux adaptateurs de course de même coefficient, on peut réduire le couple intermédiaire au niveau de l'élément de transmission tout en conservant les couples et les débattements angulaires au niveau de la clé et de la serrure. De plus, un même mécanisme adaptateur de course peut ainsi être utilisé.

D'autres avantages et caractéristiques apparaîtront à la lecture de la description de l'invention, ainsi que des figures suivantes sur lesquelles :
- la figure 1 est une vue en perspective d'un verrou sur une poignée de porte d'un véhicule automobile relié à une serrure,
- la figure 2 est une vue en perspective et en éclaté représentant un axe menant et un organe de liaison comprenant un mécanisme adaptateur de course et une batteuse menée,
- la figure 3 est une vue similaire à la figure 2 ayant pivotée d'environ 45°,
- la figure 4 est une vue des éléments de la figure 3 à l'état désassemblé ainsi qu'à l'état assemblé,
- la figure 5 est une vue des éléments de la figure 3 à l'état assemblé et en cours de fonctionnement,
- la figure 6 est une vue en perspective et en éclaté représentant un axe mené et un organe de liaison comprenant un mécanisme adaptateur de course et une batteuse menant,
- la figure 7 est une vue similaire à la figure 6 ayant pivotée d'environ 45°,
- la figure 8 est une vue des éléments de la figure 6 à l'état désassemblé ainsi qu'à l'état assemblé,
- la figure 9 est une vue des éléments de la figure 6 à l'état assemblé et en cours de fonctionnement,
- la figure 10a représente une vue schématique de deux organes de liaison reliés par une tringle,
- la figure 10b représente une vue schématique de deux organes de liaison reliés par un câble à traction et compression (dit « Push-Pull » en anglais), et
- la figure 10c représente une vue schématique de deux organes de liaison reliés par un câble à compression en forme de boucle (dit « Pull-Pull » en anglais).

Sur toutes les figures, les éléments identiques portent les mêmes numéros de référence. Pour une meilleure compréhension de l'invention, seuls les éléments impliqués dans l'invention ont été représentés.

La figure 1 représente un ensemble verrou-serrure monté dans une porte de véhicule, tel qu'un véhicule automobile. L'ensemble verrou-serrure comporte un verrou 2 et une serrure 3 déportée, le verrou 2 et la serrure 3 étant reliés par un élément de transmission 9 tel qu'une tringle ou un câble.

De façon connue en soi, le verrou 2 permet le verrouillage et le déverrouillage de la porte au moyen d'une clé et la serrure 3 permet la condamnation/décondamnation de la porte.

Le verrou 2 comporte un stator cylindrique et un rotor de verrou, rotatif dans le stator selon un axe de rotation A-A. Le rotor de verrou, déplaçable en rotation par la clé, est solidaire d'un axe menant 6 du verrou 2 (figures 2 à 5). Du côté de la serrure 3, la rotation d'un axe mené 7 permet d'actionner un élément de la serrure pour la condamnation/décondamnation de la porte (figures 6 à 9).

Selon un premier exemple de réalisation illustré sur les figures 2 à 5, l'ensemble verrou-serrure de véhicule comporte un organe de liaison 4 comprenant une batteuse menée 8 à la sortie du verrou 2 et un mécanisme adaptateur de course interposé entre l'axe menant 6 et la batteuse menée 8.

La batteuse menée 8 est configurée pour pivoter autour de l'axe menant 6, solidaire du rotor de verrou 2 et est apte à être reliée à un élément de transmission 9. La batteuse menée 8 présente une forme sensiblement en disque avec une excroissance formant une extrémité 8a présentant par exemple un trou pour fixer une première extrémité de l'élément de transmission 9. Dans ce premier exemple, la deuxième extrémité de l'élément de transmission 9 est reliée à un élément de la serrure (tel qu'un cardan ou une batteuse).

Le mécanisme adaptateur de course est configuré pour augmenter ou réduire le débattement angulaire de l'axe menant 6 par rapport au débattement angulaire de la batteuse menée 8. Pour cela, le mécanisme adaptateur de course comporte par exemple un train d'engrenage apte à engrener d'une part avec ledit axe 6 et d'autre part avec ladite batteuse 8.

Dans ce premier exemple et mieux visible sur les figures 2 et 3 qui représentent une vue agrandie de l'organe de liaison 4, le mécanisme adaptateur de course 11 est configuré pour être entraîné en pivotement par l'axe menant 6 et pour entraîner la batteuse menée 8 de manière à augmenter le débattement angulaire de la batteuse menée 8 par rapport au débattement angulaire de l'axe menant 6.

Le mécanisme adaptateur de course 11 comporte une couronne 12 munie d'une denture périphérique interne 13, un pignon satellite 14 engrenant la denture périphérique interne 13 de la couronne 12 et une roue dentée 15 engrenant le pignon satellite 14.

La couronne 12 est solidaire de l'axe menant 6. Pour cela, la couronne 12 présente une face latérale pleine 12a s'étendant entre un orifice central 12b pour le passage de l'axe menant 6 et la denture périphérique interne 13.

L'axe menant 6 est fixé dans l'orifice central 12b par tout moyen approprié, tel que par l'assemblage d'une clavette de l'élément de liaison 4. En outre, l'axe menant 6 et l'orifice central 12b peuvent comporter des moyens détrompeurs complémentaires 16a, 16b tels qu'une nervure 16a sur l'axe menant 6 et une rainure correspondante 16b ménagée dans l'orifice central 12b.

La roue dentée 15 est solidaire de la batteuse menée 8. La roue dentée 15 et la batteuse menée 8 sont coaxiales à l'axe menant 6 de sorte que les axes de rotation A-A de la roue dentée 15, de l'axe menant 6 et de la batteuse menée 8 soient confondus. On prévoit en outre que la roue dentée 15 soit en liaison pivot avec l'axe menant 6 de sorte que le pivotement de la roue dentée 15 (et donc de la batteuse menée 8) soit guidé par l'axe menant 6.

L'organe de liaison 4 comporte en outre un support de guide 17, fixé au stator de verrou, interposé entre l'axe menant 6 et la couronne 12. Le support de guide 17 en forme de disque, comporte un orifice central 17a pour le passage de l'axe menant 6 et un ergot 17b excentré saillant vers le pignon satellite 14. Le pignon satellite 14 est en liaison pivot avec l'ergot 17b de sorte que le pivotement du pignon satellite 14 soit guidé par l'ergot 17b.

En complément, une lumière 12b est ménagée dans la face latérale pleine 12a de la couronne 12 pour le passage de l'ergot 17b sur toute sa course angulaire dans la denture périphérique interne 13 de la couronne 12.

Le rayon de la denture R1 du pignon satellite 14, le rayon de la denture R2 de la roue dentée 15 et le rayon R3 de la couronne 12 satisfont la relation : R3 > R2 et R3 > R1.

Le facteur de multiplication obtenu par le mécanisme adaptateur de course 11 est égal au diamètre de la couronne 12 divisé par le diamètre de la roue dentée 15.

Par exemple, pour multiplier par deux le débattement angulaire de l'axe menant 6 par rapport au débattement angulaire de la batteuse menée 8, le rayon de la denture périphérique interne R3 de la couronne 12 est sensiblement égal à 2*R1+R2, avec R1, le rayon de la denture du pignon satellite 14 et R2, le rayon de la denture de la roue dentée 15.

En fonctionnement comme on peut le voir sur la figure 5, en pivotant dans le sens antihoraire, l'axe menant 6 solidaire de la couronne 12 fait pivoter la denture périphérique interne 13 dans le sens antihoraire (flèche F1). Le pignon satellite 14 qui engrène la couronne 12 pivote alors dans le sens antihoraire (flèche F2) autour de l'ergot 17b. La roue dentée 15 qui engrène le pignon satellite 14 pivote alors dans le sens horaire (flèche F3) guidée en rotation par l'axe menant 6, entraînant dans le même sens la batteuse menée 8 solidaire de la roue dentée 15.

Le débattement angulaire de la batteuse menée 8 est donc augmenté (par un coefficient deux dans cet exemple) par rapport à la course angulaire de l'axe menant 6 tout en étant intégré, c'est-à-dire en présentant un encombrement limité, sensiblement équivalent à l'encombrement d'une batteuse seule classique.

Par exemple, avec un mécanisme adaptateur de course 11 de coefficient deux, on peut conserver un débattement de l'ordre de +/-35° au niveau de la clé et réaliser un débattement de l'ordre de +/-70° sur la batteuse menée 8 en sortie de verrou 2 et donc aussi sur l'axe mené 7 en entrée de serrure 3.

De plus, le couple transmis est diminué dans les mêmes proportions, ce qui permet de réduire les efforts résultants sur l'élément de transmission 9. Il peut donc être possible d'utiliser des câbles de type « Push-Pull » ou « Pull-Pull » fonctionnant en traction et en poussée, qui peuvent être plus fragiles en poussée, sans modifier le couple fourni sur la clé par l'utilisateur.

Selon un deuxième exemple de réalisation illustré sur les figures 6 à 9, l'ensemble verrou-serrure de véhicule comporte un organe de liaison 4' comprenant une batteuse menant 10 à l'entrée de la serrure 3 et un mécanisme adaptateur de course 21 interposé entre l'axe mené 7 et la batteuse menant 10.

Dans ce deuxième exemple et mieux visibles sur les figures 6 et 7 qui représentent une vue agrandie de l'organe de liaison 4', le mécanisme adaptateur de course 21 est configuré pour être entraîné en pivotement par la batteuse menant 10 et pour entraîner l'axe mené 7 en réduisant le débattement angulaire de l'axe mené 7 par rapport au débattement angulaire de la batteuse menant 10.

L'organe de liaison 4' peut être réalisé comme l'organe de liaison 4 de l'exemple précédent. Il comprend une batteuse et un mécanisme adaptateur de course comportant une couronne 12 munie d'une denture périphérique interne 13, un pignon satellite 14 engrenant la denture périphérique interne 13 de la couronne 12 et une roue dentée 15 engrenant le pignon satellite 14.

Toutefois, l'organe de liaison 4' est interposé entre un axe mené 7 et une batteuse menant 10 de sorte qu'en fonctionnement, il tourne dans l'autre sens : la batteuse menant 10 entraîne le mécanisme adaptateur de course 21 qui entraîne l'axe mené 7. Le mécanisme adaptateur de course 21 réduit alors le débattement angulaire.

Plus précisément et comme dans l'exemple précédent, la batteuse menant 10 présente une forme sensiblement en disque avec une excroissance formant une extrémité 10a présentant par exemple un trou pour fixer une deuxième extrémité de l'élément de transmission 9, la première extrémité de l'élément de transmission 9 étant reliée à un élément du verrou (axe manant ou batteuse classique). En outre, la batteuse menant 10 est configurée pour pivoter autour de l'axe mené 7.

Le mécanisme adaptateur de course 21 comporte une couronne 12 munie d'une denture périphérique interne 13, un pignon satellite 14 engrenant la denture périphérique interne 13 de la couronne 12 et une roue dentée 15 engrenant le pignon satellite 14.

La couronne 12 est solidaire de l'axe mené 7. Pour cela, la couronne 12 présente une face latérale pleine 12a s'étendant entre un orifice central 12b pour le passage de l'axe mené 7 et la denture périphérique interne 13.

L'axe mené 7 est fixé dans l'orifice central 12b par tout moyen approprié, tel que par l'assemblage d'une clavette de l'élément de liaison 4'. En outre, l'axe mené 7 et l'orifice central 12b peuvent comporter des moyens détrompeurs complémentaires 16a, 16b tels qu'une nervure 16a sur l'axe mené 7 et une rainure correspondante 16b ménagée dans l'orifice central 12b.

La roue dentée 15 est solidaire de la batteuse menant 10. La roue dentée 15 et la batteuse menant 10 sont coaxiales à l'axe mené 7 de sorte que les axes de rotation A-A de la roue dentée 15, de l'axe mené 7 et de la batteuse menant 10 soient confondus. On prévoit en outre que la roue dentée 15 soit en liaison pivot avec l'axe mené 7 de sorte que le pivotement de la roue dentée 15 (et donc de la batteuse menant 10) soit guidé par l'axe mené 7.

L'organe de liaison 4' comporte en outre un support de guide 17, fixé à un élément fixe de la serrure, interposé entre l'axe mené 7 et la couronne 12. Le support de guide 17 en forme de disque, comporte un orifice central 17a pour le passage de l'axe mené 7 et un ergot 17b excentré saillant vers le pignon satellite 14. Le pignon satellite 14 est en liaison pivot avec l'ergot 17b de sorte que le pivotement du pignon satellite 14 soit guidé par l'ergot 17b.

En complément, une lumière 12b est ménagée dans la face latérale pleine 12a de la couronne 12 pour le passage de l'ergot 17b sur toute sa course angulaire dans la denture périphérique interne 13 de la couronne 12.

Le facteur de réduction obtenu par le mécanisme adaptateur de course 21 est égal au diamètre de la roue dentée 15 divisé par le diamètre de la couronne 12.

Le rayon de la denture R1 du pignon satellite, le rayon de la denture R2 de la roue dentée et le rayon R3 de la couronne 12 satisfont la relation : R3 > R2 et R3 > R1.

Par exemple, pour réduire par deux le débattement angulaire de l'axe mené 7 par rapport au débattement angulaire de la batteuse menant 10, le rayon de la denture périphérique interne R3 de la couronne 12 est sensiblement égal à 2*R1+R2, avec R1, le rayon de la denture du pignon satellite 14 et R2, le rayon de la denture de la roue dentée 15.

Comme on peut le voir sur la figure 9, en pivotant dans le sens horaire, la batteuse menant 10 solidaire de la roue dentée 15, fait pivoter cette dernière dans le sens horaire (flèche F1). Le pignon satellite 14 qui engrène la roue dentée 15 pivote alors dans le sens antihoraire (flèche F2) autour de l'ergot 17b. La couronne 12 qui engrène le pignon satellite 14 pivote alors dans le sens antihoraire (flèche F3) entraînant dans le même sens l'axe mené 7 solidaire de la couronne 12.

Le débattement angulaire de l'axe mené 7 est donc réduit (par un coefficient deux dans cet exemple) par rapport à la course angulaire de la batteuse menant 10 et ceci dans un encombrement limité. Par ailleurs, le couple transmis est augmenté dans les mêmes proportions entre la batteuse menant 10 et l'axe mené 7.

Selon un troisième exemple de réalisation représenté en figure 10a, 10b, 10c, l'ensemble verrou-serrure comporte deux organes de liaison 4 et 4', un premier organe de liaison 4 en sortie du verrou 2 et un deuxième organe de liaison 4' en entrée de serrure 3.

Ainsi en sortie de verrou 2, un mécanisme adaptateur de course 11 est configuré pour être entraîné en pivotement par l'axe menant 6 solidaire du rotor de verrou et pour entraîner la batteuse menée 8 de manière à augmenter d'un premier facteur M1 le débattement angulaire de la batteuse menée 8 par rapport au débattement angulaire de l'axe menant 6 et à réduire d'un facteur équivalent M1, le couple exercé sur la batteuse menée 8 par rapport au couple exercé sur l'axe menant 6.

Puis en entrée de serrure 3, un mécanisme adaptateur de course 21 est configuré pour être entraîné en pivotement par la batteuse menant 10 de la serrure 3 et pour entraîner l'axe mené 7. Le débattement angulaire de l'axe mené 7 est réduit par rapport au débattement angulaire de la batteuse menant 10 d'un deuxième facteur M2 et le couple exercé sur l'axe mené 7 est augmenté d'un facteur équivalent M2 par rapport au couple exercé sur la batteuse menant 10.

En entrée de serrure, le débattement angulaire de l'axe mené 7 est égal au débattement angulaire de l'axe menant 6 multiplié par le rapport M1/M2 et le couple exercé sur l'axe mené 7 est égal au couple exercé sur l'axe menant 6 divisé par le produit M1*M2.

En choisissant judicieusement les rapports d'engrenage, il est alors possible de modifier les débattements angulaires et les couples exercés d'une part en entrée de serrure et d'autre part en sortie de verrou.

Par exemple, en choisissant des mécanismes adaptateurs de course de même coefficient, on réduit le couple intermédiaire au niveau de l'élément de transmission 9 tout en conservant les débattements angulaires au niveau de la clé et de la serrure, ce qui permet par exemple d'utiliser des câbles à traction et compression 9b, dit « Push-Pull » en anglais (figure 10b) ou un câble à compression en forme de boucle 9c, dit « Pull-Pull » en anglais (figure 10c).

## Revendications

1. Ensemble verrou-serrure comportant un verrou (2), une serrure (3) et au moins un organe de liaison (4 ; 4'), ledit organe de liaison comportant :
- une batteuse (8 ; 10) configurée pour pivoter autour d'un axe (6 ; 7) solidaire d'un rotor du verrou ou d'un élément de la serrure et apte à être reliée à un élément de transmission (9) reliant le verrou et la serrure, et
- un mécanisme adaptateur de course (11 ; 21) interposé entre ledit axe (6 ; 7) et ladite batteuse (8 ; 10), ledit mécanisme adaptateur de course (11 ; 21) étant configuré pour augmenter ou réduire le débattement angulaire de l'axe (6 ; 7) par rapport au débattement angulaire de la batteuse (8 ; 10),
**caractérisé en ce que** ledit mécanisme adaptateur de course (11 ; 21) comporte un train d'engrenage apte à engrener d'une part avec ledit axe (6 ; 7) et d'autre part avec ladite batteuse (8 ; 10), et **en ce que** ledit train d'engrenage comporte :
- une couronne (12) solidaire de l'axe (6 ; 7), ladite couronne (12) présentant une denture périphérique interne (13),
- un pignon satellite (14) engrenant la denture périphérique interne (13) de la couronne (12), et
- une roue dentée (15) coaxiale à l'axe (6 ; 7) et solidaire de la batteuse (8 ; 10), ladite roue dentée (15) engrenant le pignon satellite (14).

2. Ensemble selon la revendication précédente, **caractérisé en ce qu'**il comporte un support de guide (17) interposé entre l'axe (6 ; 7) et la couronne (12), ledit support de guide (17) comportant un orifice central (17a) pour le passage de l'axe (6 ; 7) et un ergot (17b) excentré pour le pignon satellite (14), la couronne (12) présentant une face latérale pleine (12a) dans laquelle une lumière (12c) est ménagée pour le passage de l'ergot (17b) sur la course angulaire du pignon satellite (14) dans la denture périphérique interne (13), le pignon satellite (14) étant en liaison pivot avec l'ergot (17b) de sorte que le pivotement du pignon satellite (14) soit guidé par l'ergot (17b).

3. Ensemble selon l'une des revendications 1 ou 2, **caractérisé en ce que** la roue dentée (15) est en liaison pivot avec l'axe (6 ; 7) de sorte que le pivotement de la roue dentée (15) soit guidé par l'axe (6 ; 7).

4. Ensemble selon l'une des revendications 1 à 3, **caractérisé en ce que** l'axe (6) est menant, la batteuse (8) est menée et le mécanisme adaptateur de course (11) est configuré pour être entraîné en pivotement par ledit axe menant (6) et pour entraîner ladite batteuse menée (8) en augmentant le débattement angulaire de la batteuse menée (8) par rapport au débattement angulaire de l'axe menant (6).

5. Ensemble selon l'une des revendications 1 à 3, **caractérisé en ce que** l'axe (7) est mené, la batteuse (10) est menante et le mécanisme adaptateur de course (21) est configuré pour être entraîné en pivotement par ladite batteuse menant (10) et pour entraîner ledit axe mené (7) en réduisant le débattement angulaire de la batteuse menant (10) par rapport au débattement angulaire de l'axe mené (7).

6. Ensemble selon l'une des revendications précédentes, **caractérisé en ce que** le rayon de la denture R1 du pignon satellite (14), le rayon de la denture R2 de la roue dentée (15) et le rayon R3 de la couronne (12) satisfont la relation : R3 > R2 et R3 > R1.

7. Ensemble selon la revendication précédente, **caractérisée en ce que** le rayon R3 de la couronne (12) est sensiblement égal à 2*R1+R2, avec R1, le rayon de la denture du pignon satellite (14) et R2, le rayon de la denture de la roue dentée (15).

## Patentansprüche

1. Einheit bestehend aus Riegel und Schloss, einen Riegel (2), ein Schloss (3) und zumindest ein Verbindungsorgan (4; 4') umfassend, wobei das besagte Verbindungsorgan Folgendes umfasst:
- einen Hebel (8; 10), der konfiguriert ist, um sich um eine Achse (6; 7) zu drehen, die fest mit einem Rotor des Riegels oder mit einem Element des Schlosses verbunden ist und imstande ist, mit einem Übertragungselement (9) verbunden zu werden, das den Riegel mit dem Schloss verbindet, und
- einen Weganpassungsmechanismus (11; 21), der zwischen der besagten Achse (6; 7) und dem besagten Hebel (8; 10) eingesetzt ist, wobei der besagte Weganpassungsmechanismus (11; 21) konfiguriert ist, um den Winkelausschlag der Achse (6; 7) im Verhältnis zum Winkelausschlag des Hebels (8; 10) zu erhöhen oder zu verringern,
**dadurch gekennzeichnet, dass** der besagte Weganpassungsmechanismus (11; 21) ein Zahnräderwerk umfasst, das imstande ist, einerseits in die besagte Achse (6; 7), und andererseits in den besagten Hebel (8; 10) einzugreifen, und dadurch, dass das besagte Zahnräderwerk Folgendes umfasst:
- einen Kranz (12), der fest mit der Achse (6; 7) verbunden ist, wobei der besagte Kranz (12) eine umlaufende Innenverzahnung (13) aufweist,
- ein Satellitenritzel (14), das in die umlaufende Innenverzahnung (13) des Kranzes (12) eingreift, und
- ein zur Achse (6; 7) koaxiales und mit dem Hebel (8; 10) fest verbundenes Zahnrad (15), wobei das besagte Zahnrad (15) in das besagte Satellitenritzel (14) eingreift.

2. Einheit nach dem vorhergehenden Anspruch, **dadurch gekennzeichnet, dass** sie einen Führungshalter (17) umfasst, der zwischen der Achse (6; 7) und dem Kranz (12) eingesetzt ist, wobei der besagte Führungshalter (17) eine zentrale Öffnung (17a) für den Durchlass der Achse (6; 7) und einen aus der Mitte liegenden Zapfen (17b) für das Satellitenritzel (14) umfasst, wobei der Kranz (12) eine volle Seitenfläche (12a) aufweist, in welche ein Langloch (12c) für den Durchlass des Zapfens (17b) auf dem Winkelweg des Satellitenritzels (14) in der umlaufenden Innenverzahnung (13) eingearbeitet ist, wobei das Satellitenritzel (14) in einer Drehverbindung mit dem Zapfen (17b) steht, sodass die Drehung des Satellitenritzels (14) durch den Zapfen (17b) geführt wird.

3. Einheit nach einem der Ansprüche 1 oder 2, **dadurch gekennzeichnet, dass** das Zahnrad (15) in Drehverbindung mit der Achse (6; 7) steht, sodass die Drehung des Zahnrads (15) durch die Achse (6; 7) geführt wird.

4. Einheit nach einem der Ansprüche 1 bis 3, **dadurch gekennzeichnet, dass** die Achse (6) führend ist, der Hebel (8) geführt wird, und der Weganpassungsmechanismus (11) konfiguriert ist, um durch die besagte führende Achse (6) in Drehung versetzt zu werden, und um den besagten geführten Hebel (8) anzutreiben, indem der Winkelausschlag des geführten Hebels (8) im Verhältnis zum Winkelausschlag der führenden Achse (6) erhöht wird.

5. Einheit nach einem der Ansprüche 1 bis 3, **dadurch gekennzeichnet, dass** die Achse (7) geführt wird, der Hebel (10) führend ist, und der Weganpassungsmechanismus (21) konfiguriert ist, um vom besagten führenden Hebel (10) in Drehung versetzt zu werden, und um die besagte geführte Achse (7) anzutreiben, indem der Winkelausschlag des führenden Hebels (10) im Verhältnis zum Winkelausschlag der geführten Achse (7) verringert wird.

6. Einheit nach einem der vorhergehenden Ansprüche, **dadurch gekennzeichnet, dass** der Radius der Verzahnung R1 des Satellitenritzels (14), der Radius der Verzahnung R2 des Zahnrads (15) und der Radius R3 des Kranzes (12) dem folgenden Verhältnis entsprechen: R3 > R2 und R3 > R1.

7. Einheit nach dem vorhergehenden Anspruch, **dadurch gekennzeichnet, dass** der Radius R3 des Kranzes (12) im Wesentlichen gleich 2*R1+R2 ist, wobei R1 der Radius der Verzahnung des Satellitenritzels (14) ist und R2 der Radius der Verzahnung des Zahnrads (15) ist.

## Claims

1. A latch-lock assembly including a latch (2), a lock (3) and at least one connecting member (4; 4'), said connecting member including:
- a cam (8; 10) configured to pivot about an axis (6; 7) secured to a rotor of the latch or of an element of the lock and able to be connected to a transmission element (9) connecting the latch and the lock, and
- a stroke adapter mechanism (11; 21) interposed between said axis (6; 7) and said cam (8; 10), said stroke adapter mechanism (11; 21) being configured to increase or decrease the angular displacement of the axis (6; 7) relative to the angular displacement of the cam (8; 10);
**characterized in that** said stroke adapter mechanism (11; 21) includes a gear train capable of meshing on the one hand with said axis (6; 7) and on the other hand with said cam (8; 10), and **in that** said gear train includes:
- a ring (12) secured to the axis (6; 7), said ring (12) having an inner peripheral toothing (13),
- a planet pinion (14) meshing with the inner peripheral toothing (13) of the ring (12), and
- a toothed wheel (15) coaxial with the axis (6; 7) and secured to the cam (8; 10), said toothed wheel (15) meshing with the planet pinion (14).

2. The assembly according to the preceding claim, **characterized in that** it includes a guide support (17) interposed between the axis (6; 7) and the ring (12), said guide support (17) including a central orifice (17a) for the passage of the axis (6; 7) and an eccentric stud (17b) for the planet pinion (14), the ring (12) having a solid lateral face (12a) in which a lumen (12c) is formed for the passage of the stud (17b) on the angular stroke of the planet pinion (14) in the inner peripheral toothing (13), the planet pinion (14) being pivotally connected to the stud (17b) such that the pivoting of the planet pinion (14) is guided by the stud (17b).

3. The assembly according to any of claims 1 or 2, **characterized in that** the toothed wheel (15) is pivotally connected to the axis (6; 7) such that the pivoting of the toothed wheel (15) is guided by the axis (6; 7).

4. The assembly according to any of claims 1 to 3, **characterized in that** the axis (6) is a driving axis, the cam (8) is driven and the stroke adapter mechanism (11) is configured to be pivotally driven by said driving axis (6) and to drive said driven cam (8) by increasing the angular displacement of the driven cam (8) relative to the angular displacement of the driving axis (6).

5. The assembly according to any of claims 1 to 3, **characterized in that** the axis (7) is driven, the cam (10) is a driving cam and the stroke adapter mechanism (21) is configured to be pivotally driven by said driving cam (10) and to drive said driven axis (7) by reducing the angular displacement of the driving cam (10) relative to the angular displacement of the driven axis (7).

6. The assembly according to any of the preceding claims, **characterized in that** the radius of the toothing R1 of the planet pinion (14), the radius of the toothing R2 of the toothed wheel (15) and the radius R3 of the ring (12) meet the relationship: R3 > R2 and R3 > R1.

7. The assembly according to the preceding claim, **characterized in that** the radius R3 of the ring (12) is substantially equal to 2*R1+R2, with R1, the radius of the toothing of the planet pinion (14) and R2, the radius of the toothing of the toothed wheel (15).
